# EUROPÄISCHE PATENTSCHRIFT

(11) **EP 1 817 449 B1**
(45) Veröffentlichungstag und Bekanntmachung des Hinweises auf die Patenterteilung: **09.12.2009**
(21) Anmeldenummer: 05774311.4
(22) Anmeldetag: 13.07.2005
(51) Int. Cl.: D03C 9/06

(54) **WEBSCHAFT**
HEALD FRAME
CADRE A LISSES

(30) Priorität: 02.12.2004 DE 102004059319
(43) Veröffentlichungstag der Anmeldung: 15.08.2007
(73) Patentinhaber: Picanol N.V., 8900 Ieper (BE); Verbrugge N.V., 8800 Roeselare (BE)
(72) Erfinder: DESEYNE, Joost, B-8830 Hoglede (BE); STOCKMAN, Frank, B-8500 Kortrijk (BE)
(74) Vertreter: Dauster, Hanjörg
(86) Internationale Anmeldenummer: PCT/EP2005/007596
(87) Internationale Veröffentlichungsnummer: WO 2006/058565

(56) Entgegenhaltungen:
- DE-A1- 3 937 657
- US-A- 3 151 634
- US-A- 3 754 577
- US-A- 4 404 995

## Beschreibung

Die Erfindung betrifft einen Webschaft mit wenigstens einem Rahmenteil und mit wenigstens einer Litzentragstange, die an dem Rahmenteil befestigt ist.

Um hohe Webgeschwindigkeiten zu erreichen, werden Webschäfte mit möglichst geringem Gewicht angestrebt. Sie müssen trotz des geringen Gewichtes eine hohe Verformungssteifigkeit oder Biegesteifigkeit aufweisen, damit die Litzen nicht aufgrund von Verformungen der Webschäfte belastet und/oder beschädigt werden. Die Litzen selbst' sollen mit Spiel insbesondere in Hebe- und Senkrichtung der Webschäfte gehalten sein, damit sie bei Reparatur eines Kettfadenbruches leicht zur Seite geschoben werden können, ohne dass diem Gefahr von Verformungen und/oder Beschädigungen der Litzen besteht. Die Litzentragstangen sollen aus einem möglichst verschleißfesten Material bestehen. In der Praxis wird deshalb vorgesehen, dass die Rahmenteile aus einem Material mit geringem spezifischen Gewicht hergestellt werden, insbesondere aus Aluminium oder einer Aluminiumlegierung. Die Litzentragstangen werden bevorzugt aus Stahl oder ähnlich verschleißfesten Materialen hergestellt. Da die Rahmenteile einerseits und die Litzentragstangen andererseits aus unterschiedlichen Materialien bestehen, die sich bei Beanspruchung unterschiedlich verhalten und insbesondere unterschiedlich verformen, gibt es in der Praxis Probleme.

Es ist bekannt (US 31 51 634), die Rahmenteile mit einem jeweils in Richtung zu dem gegenüberliegenden Rahmenteil gerichteten Flansch zu versehen, der durch eine Längsrippe verstärkt ist. Die Litzentragstangen, die eine flache, leistenförmige Gestalt besitzen, sind an dieser Längsrippe der Rahmenteile befestigt. Sie weisen auf der der Längsrippe abgewandten Seite eine breite Längsnut auf, deren Tiefe etwa der halben Stärke der Litzentragstange entspricht. An mehreren Stellen innerhalb der Längsnut sind Längsschlitze vorgesehen, in die Montageplatten eingesetzt sind, die etwas kürzer als die Schlitze sind. Auf der Längsrippe der Rahmenteile sind Abstandsplatten angeordnet. Den Litzentragstangen und den Montageplatten sind Klemmplatten zugeordnet. Die gesamte Baugruppe wird mittels Nieten zusammengehalten, die in die Längsrippe des Flansches des Rahmenteils eindringen. Es hat sich gezeigt, dass eine derartige Konstruktion relativ anfällig gegen Ermüdungsbrüche ist, die aufgrund von relativ kleinen jedoch wechselnden Kräften entstehen. Besonders gefährdet sind die Bohrungen, in denen die Nieten an dem Flansch des Rahmenteils gehalten sind.

Es ist auch bekannt (US 37 54 577), an den Flanschen der Rahmenteile zwei in Längsrichtung verlaufende Stege anzubringen, die zwischen sich eine Längsnut bilden. Diese Längsnut dient zur Aufnahme eines Mittelsteges von T-förmigen Litzentragstangen. Der Mittelsteg dieser T-förmigen Litzentragstangen wird in den Längsnuten mittels eines Klebstoffes gehalten. Die Fertigung derartiger T-förmiger Litzentragstangen ist relativ aufwendig und damit teuer, insbesondere wenn sie aus einem hochwertigen Material hergestellt werden.

Der Erfindung liegt die Aufgabe zugrunde, einen Webschaft der eingangs genannten Art zu schaffen, der auch für hohe Webgeschwindigkeiten geeignet ist und der möglichst preiswert herstellbar ist.

Diese Aufgabe wird dadurch gelöst, dass aus der Litzentragstange mittels plastischen Verformens eine Vielzahl von im Wesentlichen in einer Reihe hintereinander angeordneten Vorsprüngen herausgeformt ist, die in einer Aussparung o.dgl. des Rahmenteils gehalten sind.

Mittels der durch plastisches Verformen gebildeten Vorsprünge wird eine im Wesentlichen leistenförmige Litzentragstange geschaffen, die von der Funktion her im Wesentlichen mit einer T-förmigen Litzentragstange vergleichbar ist und die in entsprechender Weise wie eine T-förmige Litzentragstange an einem Rahmenteil angebracht werden kann.

In Ausgestaltung der Erfindung wird vorgesehen, dass der Rahmenteil mit einer in Längsrichtung der Litzentragstange verlaufenden Längsnut versehen ist, in der die Vorsprünge der Litzentragstange gehalten sind.

In Ausgestaltung der Erfindung wird weiter vorgesehen, dass aus der Litzentragstange Laschen herausgebogen sind. Dabei wird vorteilhaft vorgesehen, dass die Laschen um eine im Wesentlichen quer zur Längsrichtung der Litzentragstange verlaufende Biegeachse gebogen sind. Bei dieser Ausführungsform wird weiter vorteilhaft vorgesehen, dass die Breite der Laschen der Litzentragstange im Wesentlichen der Breite der Längsnut entspricht. Dadurch ergibt sich ein mechanischer Halt zwischen den Litzentragstangen und dem Rahmenteil.

Weitere Merkmale und Vorteile der Erfindung ergeben sich aus den nachfolgenden Beschreibung der in den Zeichnungen dargestellten Ausführungsformen und den Unteransprüchen.
- Fig. 1: zeigt eine Ansicht eines schematisch dargestellten, erfindungsgemäßen Webschaftes,
- Fig. 2: eine Teil-Ansicht in Richtung des Pfeiles II der Fig. 1,
- Fig. 3: eine perspektivische Teilansicht einer erfindungsgemäßen Litzentragstange,
- Fig. 4: eine Ansicht auf die Schmalseite der Litzentragstange nach Fig. 3,
- Fig. 5: eine Ansicht ähnlich Fig. 4 einer anderen Ausführungsform,
- Fig. 6: eine Ansicht ähnlich Fig. 4 einer weiteren Ausführungsform,
- Fig. 7: eine Ansicht auf eine Ausführungsform ähnlich Fig. 3 und 4,
- Fig. 8: einen Längsschnitt durch eine Litzentragstange ähnlich Fig. 3 und 4,
- Fig. 9: eine Ansicht ähnlich Fig. 4 auf eine weitere Ausführungsform,
- Fig. 10: zeigt eine Frontansicht einer weiteren Ausführungsform einer Litzentragstange für einen Webschaft,
- Fig. 11: eine Ansicht von oben auf die Litzentragstange der Fig. 10 und
- Fig. 12: einen Schnitt durch ein Rahmenteil mit einer Litzentragstange nach Fig. 10 und 11.

Der in Fig. 1 dargestellte Webschaft besitzt einen oberen Rahmenteil 10 und einen unteren Rahmenteil 11, die mittels zwei Seitenteilen 12, 13 zu einem Rahmen miteinander verbunden sind. Die Rahmenteile 10, 11 haben den gleichen Querschnitt und sind derart spiegelbildlich zueinander angeordnet, dass zwei Flansche 14, 15 sich gegenüberliegen. An diesen Flanschen 14, 15 sind Litzentragstangen 16, 17 befestigt, an denen Litzen 18 mittels Ösen 19, 20 geführt sind. Die Litzen 18 sind mit Fadenaugen versehen, durch die Kettfäden hindurch laufen. Die Ösen 19, 20 sind auf den Litzentragstangen 16, 17 mit so großem Spiel geführt, dass die Litzen 18 relativ leicht auf den Litzentragstangen 16, 17 verschoben werden können, beispielsweise um einen Kettfadenbruch zu beheben.

Bei dem Ausführungsbeispiel haben die Rahmenteile 10, 11 ein im Querschnitt gleiches Profil. Die Litzentragstangen 16, 17 sind ebenfalls gleich ausgebildet und in gleicher Weise an den Rahmenteile 10, 11 befestigt, so dass die nachstehende Beschreibung, die sich auf den oberen Rahmenteil 10 und die obere Litzentragstange 16 bezieht, in gleicher Weise auch für den unteren Rahmenteil 11 und die Litzentragstange 17 gilt.

Der obere Rahmenteil 10 und der untere Rahmenteil 11 sind beispielsweise extrudierte Profile aus Aluminium oder einer Aluminiumlegierung. Sie sind so gestaltet, dass sie ein möglichst geringes Gewicht jedoch eine hohe Biegesteifigkeit besitzen. Die Litzentragstangen 16, 17 sind Stahlprofile, bevorzugt extrudierte Stahlprofile.

Aus den Litzentragstangen 16, 17 ist mittels plastischen Verformens eine Vielzahl von im Wesentlichen in einer Reihe hintereinander angeordneten Vorsprüngen herausgeformt, mit denen die Litzentragstangen 16, 17 an den Flanschen 14, 15 der Rahmenteile 10, 11 befestigt werden. Bei dem Ausführungsbeispiel nach Fig. 1 bis 4 sind in dem mittleren Bereich der Litzentragstangen 16, 17 zunächst Lochungen 22 angebracht worden, an die kurze in Längsrichtung der Litzentragstange verlaufende Einschnitte 23, 24 beidseits anschließen. Diese Einschnitte ermöglichen es, aus der Litzentragstange, wie dies für die Litzentragstange 16 in Fig. 2, 3 und 4 dargestellt ist, Vorsprünge in der Form von Laschen 25, 26 herauszubiegen. Die Laschen 25, 26 befinden sich etwa in der Längsmitte der Litzentragstange 16, die sich im Bereich einer Längsnut 27 befindet, deren Tiefe etwa der halben Dicke der Litzentragstange 16 entspricht. Wie insbesondere aus Fig. 3 und 4 zu ersehen ist, liegen sich paarweise jeweils zwei Laschen 25, 26 gegenüber. Die Laschen 25, 26 sind bei dem Ausführungsbeispiel zunächst aus der Ebene der Litzentragstange 16 um eine im Wesentlichen quer zur Längsrichtung der Litzentragstange 16 verlaufende Biegeachse herausgebogen und dann in Abstand zu dieser Biegeachse in Richtung zu der Litzentragstange 16 zurückgebogen.

Wie aus Fig. 2 zu ersehen ist, haben die Laschen 26 eine Breite, die im Wesentlichen der Breite einer Längsnut 28 entspricht, die zwischen zwei Stegen 29, 30 gebildet ist, die von dem Flansch 14 in Richtung zur Litzentragstange 16 abragen und in deren Längsrichtung verlaufen. Die Laschen 25, 26 werden in der Längsnut 28 mittels eines Klebemittels gesichert.

Die Laschen 25, 26 können aus der Ebene der Litzentragstange 16 herausgebogen werden, bevor diese an dem Flansch 14 des Rahmenteils 10 montiert wird. Es ist aber auch möglich, die Laschen aus der Ebene der Litzentragstangen 16 heraus und in die Längsnut 28 des Flansches 14 hineinzudrücken, wenn die Litzentragstange 16 bereits an den beiden Stegen 29, 30 anliegt, die zwischen sich die Längsnut 28 bilden.

Die durch plastisches Verformen gebildeten Vorsprünge der Litzentragstangen 16, 17 können in sehr unterschiedlichen Formen vorgesehen werden. Bei der Ausführungsform nach Fig. 5 ist vorgesehen, dass nur jeweils eine Form von Laschen 26 aus der Litzentragstange 16 herausgebogen ist. Bei der Ausführungsform nach Fig. 6 sind aus der Litzentragstange 16 Laschen 31 herausgebogen, die im Wesentlichen lotrecht von der Außenfläche der Litzentragstange 16 abragen.

Bei der Ausführungsform nach Fig. 7 sind die gegensinnig zueinander gerichteten Laschen 25, 26 der Litzentragstange 16 in größerem Abstand zueinander angeordnet. Die vorzugsweise aus der Litzentragstange 16 herausgestanzten Laschen lassen sich vorteilhaft in die Längsnut 28 des Rahmenteils 10, 14 einkleben und bieten eine relativ gute Sicherung gegen ein Verschieben in Längsrichtung.

Bei der Ausführungsform nach Fig. 8 sind die Laschen 25, 26 aus dem Boden der Längsnut 27 zu deren offenen Seite hin ausgebogen, d.h. gegensinnig zu den Laschen 25, 26 der Ausführungsform nach Fig. 3. Bei dieser Ausführungsform wird die Litzentragstange 16 so an dem Rahmenteil 10 oder 11 montiert, dass die Längsnut 27 der Längsnut 28 zugewandt ist.

Bei der Ausführungsform nach Fig. 9 sind die Vorsprünge 32 in Form von Schlaufen oder Ösen aus der Litzentragstange 16 herausgedrückt. Hierzu wird die Litzentragstange im Bereich der Vorsprünge 32 jeweils mit parallelen Längsschlitzen versehen, die das Herausdrücken der Vorsprünge 32 gestatten. Das Anbringen der Längsschlitze und das Herausdrücken der Vorsprünge 32 kann in einem oder auch in mehreren Arbeitsgängen nacheinander ausgeführt werden.

Bei der Ausführungsform nach Fig. 10 bis 12 ist die Litzentragstange 16 mit nach einer Seite herausgedrückten noppenartigen Vorsprüngen 32 versehen, die in einer Reihe hintereinander liegen und die nur soweit aus dem Material der Litzentragstange 16 herausgedrückt sind, dass ausreichend große Flächen vorhanden sind, die ausreichen, um ein Einkleben in eine Aussparung des Flansches 14 eines Rahmenteils zu ermöglichen. Die Vorsprünge 32 sind nur so weit aus der Litzentragstange 16 herausgedrückt worden, dass auch die annähernd parallelen Oberseiten und Unterseiten der Vorsprünge noch mit dem Material der Litzentragstange 16 verbunden sind. Bei der Ausführungsform nach Fig. 10 bis 12 sind die Vorsprünge nicht im Bereich einer Längsnut 35 der Litzentragstange 16 vorgesehen, sondern in dem darunter befindlichen Bereich 33, der eine größere Stärke aufweist. Die Längsnut 35 und der darunter befindliche Bereich 33 sowie der darüber befindliche Bereich 34 der Litzentragstange 16 sind so ausgebildet, dass sie Litzen 18 mit J-förmigen Führungselementen 36 aufnehmen können.

Bei einer abgewandelten Ausführungsform wird vorgesehen, dass die durch plastische Verformung geschaffenen Vorsprünge in mehr als einer in Längsrichtung der Litzentragstange verlaufenden Reihe angeordnet sind, beispielsweise in zwei Reihen. Eine derartige Litzentragstange kann dann an einem Rahmenteil in der Weise befestigt werden, dass die Vorsprünge der Litzentragstange eine Längsrippe des Flansches 14 oder 15 der Rahmenteile 10 oder 11 von oben und unten umfassen.

Bei einer anderen abgewandelten Ausführungsform wird vorgesehen, dass die Vorsprünge um in Längsrichtung der Litzentragstange verlaufende Biegeachsen laschenartig herausgebogen sind. Derartige laschenartige Vorsprünge können auch hakenartig gestaltet sein, die entsprechende Profilierungen des Rahmenteils hintergreifen und eine zusätzliche mechanische Sicherung bewirken. Dabei kann ausgenutzt werden, dass die Litzentragstangen durch Verschieben in Längsrichtung an einem Vorsprung eines Flansches 14 oder 15 der Rahmenteile 10, 11 oder in einer Längsnut angebracht werden können.

Bei einer abgewandelten Ausführung sind die Rahmenteile 10,11 aus faserverstärktem Kunststoff, insbesondere aus mit Kohlefasern oder Kevlarfasern verstärktem Kunststoff. Die Erfindung eignet sich auch für Webschäfte, die nur einen Rahmenteil 10 oder 11 mit einer daran befestigten Litzentragstange 16 oder 17 aufweisen.

## Patentansprüche

1. Webschaft mit wenigstens einem Rahmenteil (10, 14; 11, 15) und mit wenigstens einer Litzentragstange (16, 17), die an dem Rahmenteil befestigt ist, **dadurch gekennzeichnet, dass** aus der Litzentragstange (16, 17) mittels plastischen Verformens eine Vielzahl von im Wesentlichen in einer Reihe hintereinander angeordneten Vorsprüngen (25, 26, 31, 32) herausgeformt ist, die in einer Aussparung (28) o.dgl. des Rahmenteils (10, 14; 11, 15) anbringbar sind.

2. Webschaft nach Anspruch 1, **dadurch gekennzeichnet, dass** der Rahmenteil (10, 11, 14, 15) mit einem in Längsrichtung der Litzentragstange (16, 17) verlaufenden Längsnut (28) versehen ist, in der die Vorsprünge (25, 26, 31, 32) der Litzentragstange (16, 17) gehalten sind.

3. Webschaft nach Anspruch 1 oder 2, **dadurch gekennzeichnet, dass** in der Längsnut (28) ein Klebemittel vorgesehen ist.

4. Webschaft nach einem der Ansprüche 1 bis 3, **dadurch gekennzeichnet, dass** die Breite der Vorsprünge (25, 26, 31, 32) der Litzentragstange (16, 17) im Wesentlichen der Breite der Längsnut (28) des Rahmenteils (10, 14; 11, 15) entspricht.

5. Webschaft nach einem der Ansprüche 1 bis 4, **dadurch gekennzeichnet, dass** aus der Litzentragstange (16, 17) Laschen (25, 26, 31) herausgebogen sind.

6. Webschaft nach Anspruch 4, **dadurch gekennzeichnet, dass** die Laschen (25, 26, 31) um eine im Wesentlichen quer zur Längsrichtung der Litzentragstange (16, 17) verlaufende Biegeachse gebogen sind.

7. Webschaft nach einem der Ansprüche 1 bis 6, **dadurch gekennzeichnet, dass** als Vorsprünge Laschenpaare mit spiegelbildlich zueinander ausgerichteten Laschen (25, 26) vorgesehen sind.

8. Webschaft nach Anspruch 7, **dadurch gekennzeichnet, dass** in dem Bereich, in welchem sich die Laschen (25, 26) der Laschenpaare gegenüberliegen, eine Lochung (22) vorgesehen ist.

9. Webschaft nach einem der Ansprüche 1 bis 8, **dadurch gekennzeichnet, dass** die Laschen (25, 26, 31) mittels Stanzen ausgeschnitten sind.

10. Webschaft nach einem der Ansprüche 1 bis 9, **dadurch gekennzeichnet, dass** die Litzentragstange (16) mit noppenartigen Vorsprüngen (32) versehen ist, die zwei annähernd zueinander parallele Flächen aufweisen.

## Claims

1. Heald frame comprising at least one frame part (10, 14; 11, 15) and at least one heald carrying rod (16, 17) which is fastened to the frame part, **characterised in that** out of the heald carrying rod (16, 17) is configured by means of plastic deformation a multiplicity of projections (25, 26, 31, 32) arranged essentially in a row one behind the other, that are attachable in a clearance (28) or the like of the frame part (10, 14; 11, 15).

2. Heald frame according to claim 1, **characterised in that** the frame part (10, 11, 14, 15) is provided with a longitudinal groove (28) which runs in longitudinal direction of the heald carrying rod (16, 17), wherein projections (25, 26, 31, 32) of the heald carrying rod (16, 17) are held.

3. Heald frame according to claim 1 or 2, **characterised in that** an adhesive is provided in the longitudinal groove (28).

4. Heald frame according to any one of claims 1 to 3, **characterised in that** the width of the projections (25, 26, 31, 32) of the heald carrying rod (16, 17) corresponds essentially to the width of the longitudinal groove (28) of the frame part (10, 14; 11, 15).

5. Heald frame according to any one of claims 1 to 4, **characterised in that** tabs (25, 26, 31) are bent out of the heald carrying rod (16, 17).

6. Heald frame according to claim 4, **characterised in that** the tabs (25, 26, 31) are bent about a bending axis running essentially transversely with respect to the longitudinal direction of the heald carrying rod (16, 17).

7. Heald frame according to any one of claims 1 to 6, **characterised in that**, that projections are provided as pairs of tabs with tabs (25, 26) oriented mirror-symmetrically with respect to one another.

8. Heald frame according to claim 7, **characterised in that** a perforation (22) is provided in the region in which the tabs (25, 26) of the pairs of tabs lie opposite one another.

9. Heald frame according to any one of claims 1 to 8, **characterised in that** the tabs (25, 26, 31) are cut by stamping.

10. Heald frame according to any one of claims 1 to 9, **characterised in that** the heald carrying rod (16) is provided with boss-like projections (32), which have two surfaces approximately parallel to one another.

## Revendications

1. Cadre de lisses comprenant au moins une partie cadre (10, 14; 11, 15) et au moins une tige porte-lisses (16, 17), qui est fixée à la partie cadre, **caractérisé en ce que** hors de la tige porte-lisses (16, 17) au moyen de déformation plastique est formée une multitude de projections (25, 26, 31, 32), disposées l'un après l'autre essentiellement dans une même ligne, qui sont applicables dans un évidement (28) ou similaires de la partie cadre (10, 14; 11, 15).

2. Cadre de lisses selon la revendication 1, **caractérisé en ce que** la partie cadre (10, 11, 14, 15) est prévue d'une rainure longitudinale (28) qui s'étend d'une direction longitudinale de la tige porte-lisses (16, 17), où les projections (25, 26, 31, 32) sont tenues de la tige porte-lisses (16, 17).

3. Cadre de lisses selon la revendication 1 ou 2, **caractérisé en ce qu'**un adhésif est prévu dans la rainure longitudinale (28).

4. Cadre de lisses selon l'une quelconque des revendications 1 à 3, **caractérisé en ce que** la largeur des projections (25, 26, 31, 32) de la tige porte-lisses (16, 17) correspond essentiellement à la largeur de la rainure longitudinale (28) de la partie cadre (10, 14; 11, 15).

5. Cadre de lisses selon l'une quelconque des revendications 1 à 4, **caractérisé en ce que** languettes (25, 26, 31) sont pliées de la tige porte-lisses (16, 17).

6. Cadre de lisses selon la revendication 4, **caractérisé en ce que** les languettes (25, 26, 31) sont pliées autour d'un axe de bombage essentiellement transversalement d'une direction longitudinale de la tige porte-lisses (16, 17).

7. Cadre de lisses selon l'une quelconque des revendications 1 à 6, **caractérisé en ce que** comme projections sont prévues des paires de languettes avec languettes (25, 26) orientées miroir symétriquement par rapport à l'autre.

8. Cadre de lisses selon la revendication 7, **caractérisé en ce qu'**une perforation (22) est prévue dans la région dans laquelle les languettes (25, 26) se trouvent en face les paires de languettes.

9. Cadre de lisses selon l'une quelconque des revendications 1 à 8, **caractérisé en ce que** les languettes (25, 26, 31) sont coupés par poinçonnage.

10. Cadre de lisses selon l'une quelconque des revendications 1 à 9, **caractérisé en ce que** la tige porte-lisses (16) est prévue des projections (32) en forme de boutons, qui montrent deux surfaces approximativement parallèles les uns aux autres.
